# EUROPÄISCHE PATENTSCHRIFT

(11) **EP 2 167 237 B1**
(45) Veröffentlichungstag und Bekanntmachung des Hinweises auf die Patenterteilung: **13.07.2016**
(21) Anmeldenummer: 08749089.2
(22) Anmeldetag: 24.04.2008
(51) Int. Cl.: B05B 1/16, B05B 1/30, E03C 1/08

(54) **WASSERAUSLAUF FÜR EINE SANITÄRE NIEDERDRUCK-AUSLAUFARMATUR**
WATER OUTLET FOR A LOW-PRESSURE SANITARY OUTLET FITTING
ÉVACUATION D'EAU POUR UNE INSTALLATION SANITAIRE BASSE PRESSION

(30) Priorität: 12.07.2007 DE 202007009836 U
(43) Veröffentlichungstag der Anmeldung: 31.03.2010
(73) Patentinhaber: Neoperl GmbH, 79379 Müllheim (DE)
(72) Erfinder: GRETHER, Hermann, 79379 Müllheim (DE)
(74) Vertreter: Kunst, Manuel Nikolaus Johannes
(86) Internationale Anmeldenummer: PCT/EP2008/003290
(87) Internationale Veröffentlichungsnummer: WO 2009/006956

(56) Entgegenhaltungen:
- DE-A1- 3 817 270
- DE-B3-102004 044 158
- US-A- 4 313 564
- US-A- 6 126 093

## Beschreibung

Die Erfindung betrifft einen Wasserauslauf für eine sanitäre Niederdruck-Auslaufarmatur.

Man kennt bereits Warmwasserbehälter, die im Rahmen einer dezentralen Warmwasserversorgung unter einem Waschtisch montiert sind. Solche Warmwasserbehälter sind als beheizte drucklose Behälter ausgestaltet, deren Füllvolumen sich in Abhängigkeit von der Wassertemperatur zusammenziehen oder auch ausdehnen kann. Es findet eine Volumenveränderung des im Behälter befindlichen Wassers statt, wobei sich das Wasservolumen im Falle einer Erhitzung des Wassers ausdehnt.

Die am Auslaufende einer sanitären Auslaufarmatur üblicherweise vorgesehenen Strahlregler haben vergleichsweise kleine Löcher, beispielsweise im Bereich ihrer Strahlzerleger, die durch Verschmutzungen im Wasser verschließen und die Auslaufarmatur derart gefährlich dicht abschließen können, dass sich im Wasserbehälter ein gefährlicher Druck aufbauen kann. Niederdruckarmaturen verwenden daher üblicherweise keine normalen Strahlregler. Vielmehr werden dort Strahlregler verwendet, die wesentlich größere Durchflussquerschnitte haben. Es ist jedoch ein besonderer Nachteil, dass im Falle von temperaturbedingten Ausdehnungen und Zusammenziehungen im Wasserbehälter auch die Wassersäule in der Armatur sich verändern kann. Insbesondere beim Verschließen der Auslaufarmatur ist es üblich, dass die in der Armatur noch stehende Wassersäule aus der Armatur ausfließt und nachtropft oder nachfließt, da die erforderliche freie Querschnittsfläche aus den oben genannten Gründen bewusst groß dimensioniert werden muss. Dies wird regelmäßig als störend empfunden.

Ein weiterer Nachteil der handelsüblichen Niederdruckstrahlregler ist, dass diese oft empfindlich auf eine von der Achssymmetrie abweichende zulaufseitige Anströmung reagieren, wie sie beispielsweise oft in Handbrausen oder Gussarmaturen an zutreffen ist. Als Folge ergibt sich ein schlechtes und spritzendes, inhomogenes Strahlbild.

Aus der DE 10 2004 044 158 B3 ist ein Wasserauslaufmundstück mit einem umschaltbaren Strahlreglereinsatz vorbekannt, der einen Reinigungsstrahlkanal und wenigstens eine Strömungskammer mit einer Vielzahl von Wasseraustrittsdüsen aufweist, wobei wenigstens eine Einströmöffnung der Strömunskammer mit wenigstens einem in seine Schließstellung vorgespannten Ventil steuerbar ist, derart, dass vom anströmenden Wasser das Ventil von einem vorgebbaren Staudruck des Wassers öffenbar ist. Um ein automatisches Umschalten zwischen einem scharfen gebündelten Reinigungsstrahl, wie er beispielsweise zur Reinigung eines Rasierers erforderlich ist, und einem normalen aufgeweiteten und insbesondere belüfteten Sooft-Strahl zu ermöglichen, weist das Ventil des im vorbekannten Wasserauslaufmundstück vorgesehenen Strahlreglereinsatzes einen in Wasserströmungsrichtung axial verschiebbaren Ventilkolben mit einem Ventilteller und wenigstens einer Wassereintritts-. öffnung auf, die zu dem durch den hohlen Ventilkolben verlaufenden Reinigungsstrahlkanal führt.

Die in DE 10 2004 044 158 B3 angestrebte Reinigungswirkung setzt voraus, dass es sich bei der vorbekannten. Auslaufarmatur um eine Hochdruck-Auslaufarmatur handelt. Auch weist der in DE 10 2004 044 158 B3 vorgesehene Strahlreglereinsatz keinen, die Lochstruktur umgehenden By-Pass-Kanal auf. Und schließlich ist der im vorbekannten Strahlreglereinsatz vorgesehene und durch den Ventilkolben geführte Reinigungsstrahlkanal stets offen und eben nicht zwischen einer Offen- und einer Schließstellung umschaltbar.

Aus der DE 38 17 270 A1 ist ein Strahlregler mit einem Strahlregler-Gehäuse vorbekannt, in dessen Durchtrittskanal ein Strahlregler-Einsatz eingesetzt ist. Zum Abbauen eines sich in Folge von Verschmutzung rückseitig des Einsatzes zunehmend aufbauenden Rückstaudruckes ist der Dürchlassquerschnitt des Strahlreglers bei Überschreiten eines vorgebbaren Rückstaudruckes vergrößerbar, indem der Strahlregler-Einsatz aus seiner Normalbetriebsstellung freigegeben wird und entweder aus dem Strahlregler-Gehäuse herausfällt oder aber in eine Auslösestellung gelangt, in der zum Beispiel um den Einsatz herum ein den Gesamtdurchtrittsquerschnitt vergrößernder Ringkanal gebildet ist.

Der in dem aus DE 38 17 270 A1 vorbekannten Strahlregler vorgesehene Strahlregler-Einsatz befindet sich in einer Normalbetriebsstellung so innerhalb des Dürchlassquerschnittes, dass er vollständig von dem Flüssigkeitsstrom durchströmt wird, während der Strahlregler-Einsatz demgegenüber beim Ansprechen der Auslösevorrichtung freigegeben wird und dann in Ausströmrichtung herausfallen kann, um den Durchtrittskanal anschließend vollständig frei zu geben, bis der Strahlregler ausgetauscht oder gewartet wird.

Aus der US 4 313 564 A ist ein Strahlregler, vorbekannt, der im Bereich seines Strahlzerlegers einen By-Pass-Kanal mit einem By-Pass-Ventil hat, das sich infolge einer zuströmseitigen Druckerhöhung in seine Schließstellung bewegt. Demgegenüber verharrt dieses By-Pass-Ventil bei geringen Wasserdrücken in seiner Offenstellung, so dass Schmutzpartikel durch den By-Pass-Kanal ausgespült werden können. Das in drucklosem Zustand oder bei geringen Wasserdrücken offene By-Pass-Ventil des vorbekannten Strahlreglers bedingt, dass die in seinem Bereich vorgesehene Lochstruktur in drucklosem Zustand gerade kein Wasser zu halten vermag.

Es besteht daher die Aufgabe, einen als Leerlaufsicherung ausgebildeten Wasserauslauf der eingangs erwähnten Art zu schaffen, der sich durch eine hohe Funktionssicherheit auszeichnet.

Die erfindungsgemäße Lösung dieser Aufgabe besteht beim dem Wasserauslauf der eingangs erwähnten Art in den Merkmalen des gelteriden Anspruchs 1.

Der erfindungsgemäße Wasserauslauf hat eine entgegen der Wasserauslaufrichtung luftdurchlässige und eine in drucklosem Zustand infolge der Oberflächenspannung wasserhaltende Lochstruktur. Die Durchflusslöcher dieser Lochstruktur weisen einen klein bemessenen Durchflussquerschnitt auf, um eine Oberflächenspannung zu erzeugen, die ausreichend ist, um die nach Schließen des Auslaufventils der Auslaufarmatur verbleibende Wassersäule in der Auslaufarmatur zu halten und um einem Nachfließen und Leerlaufen dieser Wassersäule entgegenzuwirken. Zieht sich der Wasserbehälter mit dem Abkühlen des erhitzten Wassers zunehmend zusammen, kann über die Lochstruktur dennoch ein Ansaugen von Luft und ein Druckausgleich erfolgen. Besteht die Gefahr, dass sich mit dem Erhitzen des Wasservorrats übergroße Drücke aufbauen, weil beispielsweise die Lochstruktur durch im Wasser mitgeführte Schmutzpartikel verschmutzt ist, wird der By-Pass und dessen zumindest eines By-Pass-Ventil wirksam, das sich infolge dieser Druckerhöhung von seiner Schließstellung gegen eine Rückstellkraft in seine Offenstellung bewegt und einen Druckabbau zu bewirken vermag.

Der erfindungsgemäße Wasserauslauf kann in eine sanitäre Auslaufarmatur fest installiert sein. Um jedoch den erfindungsgemäßen Wasserauslauf in den verschiedensten Auslaufarmaturen auf einfache Weise vorteilhaft einsetzen zu können, ist es zweckmäßig, wenn der Wasserauslauf als eine in das Auslaufende einer sanitären Auslaufarmatur einsetzbare Einsetzpatrone ausgebildet ist.

Um dem durchströmenden Wasserstrahl einen möglichst geringen Strömungswiderstand entgegenzusetzen, und um einen größtmöglichen Durchlassquerschnitt im Bereich der Lochstruktur zu erreichen, ohne dort eine ausreichende Oberflächenspannung zu verlieren, ist es vorteilhaft, wenn die Lochstruktur als vorzugsweise wabenzellenförmige Siebfläche ausgebildet ist.

Eine bevorzugte Ausführungsform gemäß der Erfindung sieht vor, dass der By-Pass zentral in der Lochstruktur angeordnet ist, so dass die gegebenenfalls auch als Siebfläche ausgebildeten Lochstruktur den zentralen By-Pass ringförmig umgibt.

Besonders vorteilhaft ist es, wenn das By-Pass-Ventil einen Schließkörper hat, der entlang den Schmalrandseiten von, den Schließkörper vorzugsweise strahlenförmig umgebenden Strömungsführungswänden beweglich geführt ist. Der Schließkörper des By-Pass-Ventils kann entlang den Schmalrändern von, den Schließkörper strahlenförmig umgebenden Strömungsführungswänden beweglich geführt sein. Diese strahlenförmig angeordneten Strömungsführungswände bilden nicht nur eine sichere Schiebeführung rings um den Schließkörper des By-Pass-Ventils, sondern können das aus dem Wasserauslauf austretende Wasser auch gut zu einem homogenen, nicht spritzenden Gesamtstrahl formen.

Damit auch der vom durchfließenden Wasser umströmte Schließkörper keine unerwünschten Turbulenzen erzeugt und im Wasser keinen unnötigen Strömungswiderstand bildet, ist es vorteilhaft, wenn der Schließkörper kugel-, kugelsegment- oder pilzförmig ausgestaltet ist, und einen sich in Durchströmrichtung verjüngenden Teilbereich hat.

Dabei sieht eine bevorzugte Ausführungsform gemäß der Erfindung vor, dass der Schließkörper zumindest bereichsweise kugelsegmentförmig ausgebildet ist, dass der Schließkörper mit der Grundfläche seiner Kugelsegmentform in Schließstellung des By-Pass-Ventils dessen Ventilöffnung verschließt, und dass der Schließkörper mit seinem kugelförmigen Teilbereich bis zu den durch die Durchflusslöcher der Lochstruktur erzeugten Einzelstrahlen reicht. Diese Ausführungsform zeichnet sich durch eine widerstandsarme und homogene Strahlführung und -formung aus.

Um den im Wasserauslauf geführten Schließkörper nicht in unerwünschte und lärmverursachende Schwingungen zu versetzen, und um den Schließkörper leicht beweglich und dennoch mit möglichst geringem Spiel im Wasserauslauf führen zu können, ist es vorteilhaft, wenn der Schließkörper einen vorzugsweise abströmseitig angeordneten Führungszapfen aufweist, der in einer im Wasserauslauf ortsfest gehaltenen Führungshülse verschieblich geführt ist. Dabei werden Führungszapfen und Führungshülse vergleichsweise reibungsarm entlang schmaler Berührungslinien geführt, wenn die Führungshülse einen mehreckigen und vorzugsweise sechseckigen lichten Führungsquerschnitt hat, in welchem der Führungszapfen mit einem runden Außenquerschnitt verschieblich geführt ist.

Um den Schließkörper möglichst störungsfrei gegen eine stets gleichbleibende Rückstellkraft bewegen zu können, ist es vorteilhaft, wenn der Schließkörper gegen die Rückstellkraft zumindest einer Rückstellfeder bewegbar ist.

Die Bildung eines homogenen Gesamtstrahles im erfindungsgemäßen Wasserauslauf wird begünstigt, wenn die Durchflusslöcher durch Strömungsführungswände umgrenzt sind. Damit diese Strömungsführungswände ihre strahlführende Funktion besonders wirkungsvoll und gut erfüllen können, ist es vorteilhaft, wenn die Durchflusslöcher eine im Vergleich zu ihrem lichten Durchflussquerschnitt kleinere oder allenfalls gleich große Durchflusslänge aufweisen, was insbesondere bei schräger Anströmung Vorteile bezüglich eines besseren Strahlbildes bieten kann.

Damit der erfindungsgemäße Wasserauslauf einen unerwünscht hohen Druck sicher abbauen kann, und damit diese sichere Funktion des erfindungsgemäßen Wasserauslaufs nicht durch Fehlbedienungen, beispielsweise durch ein verschließen des Wasserauslaufs mittels der Handfläche, den Fingerspitzen oder einer Planfläche, beeinträchtigt wird, ist es vorteilhaft, wenn die Einsetzpatrone ein Patronengehäuse hat, und wenn der abströmseitige Umfangsrandbereich des Patronengehäuses durch Aus- und Einformungen etwa kronenförmig ausgebildet ist.

Weitere Merkmale der Erfindung ergeben sich aus der folgenden Beschreibung erfindungsgemäßer Ausführungsbeispiele in Verbindung mit den Ansprüchen sowie der Zeichnung. Die einzelnen Merkmale können je für sich oder zu mehreren bei einer Ausführungsform gemäß der Erfindung verwirklicht sein.

Es zeigt:
- Fig. 1: einen als Einsetzpatrone ausgestalteten und in einem Längsschnitt dargestellten Wasserauslauf, der eine zuströmseitige Lochstruktur mit einem zentralen ByPass aufweist, wobei dieser Wasserauslauf als Leerlaufsicherung ausgebildet ist, die ein Leerlaufen der in einer sanitären Niederdruckarmatur nach dem Verschließen der Armatur verbleibenden Wassersäule verhindern soll,
- Fig. 2: den Wasserauslauf aus Fig. 1 in einer Draufsicht auf die zuströmseitige Lochstruktur, wobei sich der ByPass - wie in Fig. 1 - in seiner Offenstellung befindet,
- Fig. 3: den als Einsetzpatrone ausgebildeten und in Schließstellung seines By-Pass-Ventils gezeigten Wasserauslauf aus Fig. 1 und 2 in einem Längsschnitt,
- Fig. 4: den Wasserauslauf aus Fig. 1 bis 3 in einer Draufsicht auf die zuströmseitige Lochstruktur, wobei sich der zentrale By-Pass mit seinem By-Pass-Ventil in seiner Schließstellung befindet,
- Fig. 5: den Wasserauslauf aus Fig. 1 bis 4 in einer perspektivischen Draufsicht auf dessen Zuströmseite, und
- Fig. 6: den Wasserauslauf aus Fig. 1 bis 5 in einer perspektivischen Draufsicht auf dessen Abströmseite.

In den Fig. 1 bis 6 ist ein Wasserauslauf 1 dargestellt, der das Leerlaufen der in einer Niederdruckarmatur, die zum Anschluss an einen drucklosen Wasserbehälter bestimmt ist, nach dem Schließen der in der Armatur verbleibenden Wassersäule verhindern soll. Dieser Wasserauslauf 1 ist hier als Einsetzpatrone ausgebildet, die mit Hilfe eines nicht weiter dargestellten, üblichen Auslaufmundstücks am Auslaufende der Auslaufarmatur montiert werden kann.

Die hier dargestellte und als Leerlaufsicherung dienende Einsetzpatrone ist beispielsweise bei Warmwasserbehältern von Nöten, die im Rahmen einer dezentralen Warmwasserversorgung unter einem Waschtisch montiert sind. Solche Warmwasserbehälter sind als beheizte drucklose Behälter ausgestaltet, deren Füllvolumen sich in Abhängigkeit von der Wassertemperatur zusammenziehen oder aus ausdehnen kann. Dabei findet eine Volumenveränderung im Warmwasserbehälter statt, wobei sich das Wasservolumen im Fall einer Erhitzung des Wassers ausdehnt.

Im Falle von temperaturbedingten Ausdehnungen und Zusammenziehungen im Warmwasserbehälter kann sich auch die in der Auslaufarmatur verbleibende Wassersäule verändern.

Der hier dargestellte Wasserauslauf 1 hat eine entgegen der Wasserauslaufrichtung luftdurchlässige und eine Oberflächenspannung erzeugende Lochstruktur 2. Die Durchflusslöcher 3 dieser Lochstruktur 2 weisen einen klein bemessenen Durchflussquerschnitt auf, um eine Oberflächenspannung zu erzeugen, die ausreichend ist, um die nach Schließen des Auslaufventils in der Auslaufarmatur verbleibende Wassersäule in der Auslaufarmatur zu halten und um einem Nachfließen und Leerlaufen dieser Wassersäule entgegenzuwirken. Zieht sich die mit dem Warmwasserbehälter verbundene Wassersäule in der Auslaufarmatur mit dem Abkühlen des erhitzten Wassers zunehmend zusammen, kann über die Lochstruktur 2 dennoch ein Ansaugen von Luft und ein Druckausgleich erfolgen. Besteht demgegenüber die Gefahr, dass sich mit dem Erhitzen des im Warmwasserbehälter vorhandenen Wasservorrats übergroße Drücke aufbauen, weil beispielsweise die Lochstruktur 2 durch im Wasser mitgeführte Schmutzpartikel verschmutzt ist, wird ein im Wasserauslauf 1 vorgesehener By-Pass 4 und dessen By-Pass-Ventil 5 wirksam, das sich infolge dieser Druckerhöhung von seiner Schließstellung gegen eine Rückstellkraft in seine Offenstellung bewegt und einen Druckabbau zu bewirken vermag. Dabei wird die Rückstellkraft hier durch eine Rückstellfeder 17 bewirkt.

Aus den Fig. 1 bis 5 wird deutlich, dass die Lochstruktur 2 als eine wabenzellenförmige Siebfläche mit im Querschnitt sechseckigen Durchflusslöchern 3 ausgebildet ist, die dem durchfließenden Wasser einen möglichst geringen Strömungswiderstand entgegensetzt. Dabei ist der By-Pass 4 koaxial zur Längsmittelachse angeordnet und die Ventilöffnung 6 des By-Pass-Ventils 5 vom inneren Umfangsrand der ringförmig umlaufenden Lochstruktur 2 umgrenzt.

Auf der Abströmseite der Lochstruktur 2 ist der Schließkörper 7 des zentralen By-Pass-Ventils 5 vorgesehen, der entlang den Schmalrändern 8 von, den Schließkörper 7 strahlenförmig umgebenden, in Umfangsrichtung vorzugsweise gleichmäßig beabstandeten und radial angeordneten Strömungsführungswänden 9 beweglich geführt ist. Diese Strömungsführungswände 9 bilden nicht nur eine sichere Schiebeführung rings um den Schließkörper 7, sondern können das aus dem Wasserauslauf 1 austretende Wasser auch gut zu einem homogenen Gesamtstrahl formen.

Der Schließkörper 7 ist etwa pilzförmig ausgebildet und weist zuströmseitig einen kugelsegmentförmigen Teilbereich 10 auf, an den abströmseitig ein zylindrischer Führungszapfen 11 angeformt ist. Während der Schließkörper 7 mit der Grundfläche 12 seines kugelsegmentförmigen Teilbereichs 10 in Schließstellung des By-Pass-Ventils 5 dessen Ventilöffnung 6 verschließt, reicht der kugelsegmentförmige Teilbereich 10 mit seinem Kugelumfang bis zu den durch die Durchflusslöcher 3 der Lochstruktur 2 erzeugten Einzelstrahlen. Der vom durchfließenden Wasserstrom umspülte Schließkörper 7 begünstigt dadurch eine widerstandsarme und homogene Strahlführung und -formung im Wasserauslauf 1.

Der an den Schließkörper 7 angeformte Führungszapfen 11 ist in einer Führungshülse 13 verschieblich geführt. Diese Führungshülse 13 ist koaxial zur Längsmittelachse des als Einsetzpatrone ausgebildeten Wasserauslaufs 1 angeordnet und einstückig mit den auf der Abströmseite nach innen gezogenen Schmalrändern 8 der Strömungsführungswände 9 verbunden. Da der zylindrische Führungszapfen 11 einen runden Außenquerschnitt hat und da demgegenüber die Führungshülse 13 einen mehreckigen und hier sechseckigen lichten Führungsquerschnitt aufweist, werden Führungszapfen 11 und Führungshülse 13 vergleichsweise reibungsarm entlang schmaler Berührungslinien geführt.

Damit der als Leerlaufsicherung ausgebildete und hier als Einsetzpatrone ausgestaltete Auslauf 1 erforderlichenfalls einen raschen Druckabbau bewirken kann, weist die Ventilöffnung 6 des By-Pass-Ventils 5 einen im Vergleich zu einem der Durchflusslöcher 3 der Lochstruktur 2 wesentlichen größeren Öffnungsquerschnitt auf. Die Durchflusslöcher 3 der Lochstruktur 2 sind durch Strömungsführungswände 14 umgrenzt, wobei die Durchflusslöcher 3 eine im Vergleich zu ihrem lichten Durchflussquerschnitt allenfalls gleich große Durchflusslänge aufweisen. Da die die Durchflusslöcher 3 umgrenzenden Strömungsführungswände 14 die in der Lochstruktur 2 erfolgten Einzelstrahlen somit auch bei schräger Anströmung gut führen können, wird eine homogene Strahlführung im Wasserauslauf 1 noch zusätzlich begünstigt.

Die Rückstellfeder 17, die den Schließkörper 7 beaufschlagt, umgreift den Führungszapfen 11 und stützt sich an der Führungshülse 13 ab. Die von der Lochstruktur 2 axial beabstandete plane Stirnfläche 90 der Strömungsführungswände 9 dient als zusätzliche partielle Prallfläche und trägt mit zur Strahlformung bei. Die Strömungsführungswände 9 erstrecken sich über einen möglichst großen Längsbereich der Einsetzpatrone, um zusätzlich für eine achsparallele Ausrichtung des Wasserstrahles nach seinem Austritt aus dem Wasserauslauf und somit zu dessen formschönen Aussehen beizutragen.

Damit der Wasserauslauf 1 einen unerwünscht hohen Druck sicher abbauen kann und damit diese sichere Funktion des Wasserauslaufs 1 nicht durch Fehlbedienungen, beispielsweise durch ein Verschließen des Wasserauslaufs 1 mittels der Handfläche, mit Hilfe der Fingerspitzen oder mit Hilfe einer Planfläche beeinträchtigt wird, ist der abströmseitige Umfangsrandbereich des Patronengehäuses durch Ausformungen 15 und Einformungen 16 etwa kronenförmig ausgebildet.

Dabei ist die Länge des Führungszapfens 11 so bemessen, dass selbst dann, wenn die abströmseitige Stirnseite des Führungszapfens mit der Führungshülse 13 bündig abschließt, sich das By-Pass-Ventil 5 noch nicht in seiner in Fig. 3 gezeigten Schließstellung befindet.

## Patentansprüche

1. Wasserauslauf (1) für eine sanitäre Niederdruck-Auslaufarmatur, der eine entgehen der Auslaufrichtung luftdurchlässiger, wenn nicht verschmutzt, und in drucklosem Zustand in Auslaufrichtung wasserhaltende Lochstruktur (2) mit einer Mehrzahl von Durchflusslöchern (3) aufweist und der zumindest einen, die verschmutzten Lochstruktur (2) umgehenden und einen im Vergleich zu einem der Durchflusslöcher (3) größeren Öffnungsquerschnitt aufweisenden By-Pass (4) mit einem, infolge einer zuströmseitigen Druckerhöhung von einer Schließstellung gegen eine Rückstellkraft in eine Offenstellung bewegbaren By-Pass-Ventil (5) hat.

2. Wasserauslauf nach Anspruch 1, **dadurch gekennzeichnet, dass** der Wasserauslauf (1) als eine in das Auslaufende einer sanitären Auslaufarmatur einsetzbare Einsetzpatrone ausgebildet ist.

3. Wasserauslauf nach Anspruch 1 oder 2, **dadurch gekennzeichnet, dass** die Lochstruktur (2) als vorzugsweise wabenzellenförmige Siebfläche ausgebildet ist.

4. Wasserauslauf nach einem der Ansprüche 1 bis 3, **dadurch gekennzeichnet, dass** der By-Pass (4) zentral in der Lochstruktur (2) angeordnet ist.

5. Wasserauslauf nach einem der Ansprüche 1 bis 4, **dadurch gekennzeichnet, dass** das By-Pass-Ventil (5) einen Schließkörper (7) hat, der entlang den Schmalrandseiten (8) von, den Schließkörper (7) vorzugsweise strahlenförmig umgebenden Strömungsführungswänden (9) beweglich geführt ist.

6. Wasserauslauf nach Anspruch 5, **dadurch gekennzeichnet, dass** der Schließkörper (7) kugel-, kugelsegment- oder pilzförmig ausgestaltet ist und einen sich in Durchströmrichtung verjüngenden Teilbereich hat.

7. Wasserauslauf nach Anspruch 5 oder 6, **dadurch gekennzeichnet, dass** der Schließkörper (7) zumindest bereichsweise kugelsegmentförmig ausgebildet ist, dass der Schließkörper mit der Grundfläche (12) seiner Kugelsegmentform in Schließstellung des By-Pass-ventils (5) dessen Ventilöffnung (6) verschließt, und dass der Schließkörper (7) mit seinem kugelförmigen Teilbereich bis zu den durch die Durchflusslöcher (3) der Lochstruktur (2) erzeugten Einzelstrahlen reicht.

8. Wasserauslauf nach einem der Ansprüche 5 bis 7, **dadurch gekennzeichnet, dass** der Schließkörper (7) einen vorzugsweise abströmseitig angeordneten Führungezapfen (11) aufweist, der in einer Führungshülse (13) verschieblich geführt ist.

9. Wasserauslauf nach einem der Ansprüche 1 bis 8, **dadurch gekennzeichnet, dass** die Durchflusslöcher (3) durch Strömungsführungswände (14) umgrenzt sind.

10. Wasserauslauf nach einem der Ansprüche 1 bis 9, **dadurch gekennzeichnet, dass** die Durchflusslöcher (3) eine im Vergleich zu ihrem lichten Durchflussquerschnitt kleinere oder allenfalls gleich große Durchflusslänge aufweisen.

11. Wasserauslauf nach einem der Ansprüche 2 bis 10, **dadurch gekennzeichnet, dass** die Einsetzpatrone ein Patronengehäuse hat, und dass der abströmseitige Umfangsrandbereich des Patronengehäuses durch Aus- und Einformungen (15, 16) etwa kronenförmig ausgebildet ist.

12. Wasserauslauf nach einem der Ansprüche 8 bis 11, **dadurch gekennzeichnet, dass** das abströmseitige Zapfenende des Führungszapfens (11) in Schließstellung des By-Pass-Ventils (5) mit Abstand oberhalb der abströmseitigen Hülsenöffnung in der Führungshülse (13) angeordnet ist.

13. Wasserauslauf nach einem der Ansprüche 5 bis 12, **dadurch gekennzeichnet, dass** die von der Lochstruktur (2) axial beabstandete Stirnfläche zumindest einer Strömungsführungswand (9) als wenigstens bereichsweise plane Prallfläche für das zuströmende Wasser ausgestaltet ist.

## Claims

1. Water outlet (1) for a low pressure sanitary outlet fitting, said water outlet comprising a perforated structure (2) which has a plurality of through-flow holes (3), is permeable to air in a direction counter to the outlet direction when not soiled, and retains water in the outlet direction when in an unpressurised state, and said water outlet has at least one bypass (4) which bypasses the soiled perforated structure (2), comprises an opening cross-section which is larger than one of the through-flow holes (3) and has a bypass valve (5) which is movable from a closed position against a return force into an open position as a consequence of an increase in pressure on the inflow side.

2. Water outlet as claimed in claim 1, **characterised in that** the water outlet (1) is formed as an insert cartridge which can be inserted into the outlet end of a sanitary outlet fitting.

3. Water outlet as claimed in claim 1 or 2, **characterised in that** the perforated structure (2) is formed as a preferably honeycomb-like screen surface.

4. Water outlet as claimed in any one of claims 1 to 3, **characterised in that** the bypass (4) is disposed centrally in the perforated structure (2).

5. Water outlet as claimed in any one of claims 1 to 4, **characterised in that** the bypass valve (5) has a closing body (7) which is guided moveably along the narrow edge sides (8) of flow guide walls (9) which surround the closing body (7) preferably in a radial manner.

6. Water outlet as claimed in claim 5, **characterised in that** the closing body (7) is spherical, spherical segment-shaped or mushroom-shaped and has a partial region which tapers in the through-flow direction.

7. Water outlet as claimed in claim 5 or 6, **characterised in that** the closing body (7) is formed at least in regions in a spherical segment shape, that the base portion (12) of the spherical segment shape of the closing body closes the valve port (6) of the bypass valve (5) when said valve is in the closed position, and that the closing body (7) with its spherical partial region extends as far as the individual jets produced by the through-flow holes (3) of the perforated structure (2).

8. Water outlet as claimed in any one of claims 5 to 7, **characterised in that** the closing body (7) comprises a guide pin (11) which is preferably disposed on the outflow side and is displaceably guided in a guide sleeve (13).

9. Water outlet as claimed in any one of claims 1 to 8, **characterised in that** the through-flow holes (3) are delimited by flow guide walls (14).

10. Water outlet as claimed in any one of claims 1 to 9, **characterised in that** the through-flow holes (3) have a through-flow length which is smaller than or at most equal to the clear through-flow cross-section thereof.

11. Water outlet as claimed in any one of claims 2 to 10, **characterised in that** the insert cartridge has a cartridge housing and that the outflow-side peripheral edge region of the cartridge housing is formed in an approximately crown-like manner by outward and inward formations (15, 16).

12. Water outlet as claimed in any one of claims 8 to 11, **characterised in that** the outflow-side pin end of the guide pin (11) is disposed at a distance above the outflow-side sleeve opening in the guide sleeve (13) when the bypass valve (5) is in the closed position.

13. Water outlet as claimed in any one of claims 5 to 12, **characterised in that** the end face of at least one flow guide wall (9), which is axially spaced apart from the perforated structure (2), is designed as a deflecting plate for the inflowing water, which is planar at least in regions.

## Revendications

1. Sortie d'eau (1) pour une installation sanitaire basse pression qui présente une structure perforée (2) perméable à l'air en sens contraire à la direction de sortie, lorsqu'elle n'est pas encrassée, et retenant l'eau dans la direction de sortie en l'absence de pression avec une multitude de trous de passage (3) et qui comprend au moins une dérivation (4) contournant la structure perforée (2) encrassée et présentant une section transversale d'ouverture plus grande par rapport à l'un des trous de passage (3), avec une soupape de dérivation (5) déplaçable d'une position de fermeture à une position d'ouverture contre une force de rappel par suite d'une augmentation de pression en amont.

2. Sortie d'eau selon la revendication 1, **caractérisée en ce que** la sortie d'eau (1) est réalisée sous la forme d'une cartouche d'insertion insérable dans l'extrémité de sortie d'une installation sanitaire.

3. Sortie d'eau selon la revendication 1 ou 2, **caractérisée en ce que** la structure perforée (2) est réalisée sous la forme d'une surface de tamis de préférence en nid d'abeilles.

4. Sortie d'eau selon l'une quelconque des revendications 1 à 3, **caractérisée en ce que** la dérivation (4) est disposée au centre dans la structure perforée (2).

5. Sortie d'eau selon l'une quelconque des revendications 1 à 4, **caractérisée en ce que** la soupape de dérivation (5) comprend un corps de fermeture (7) qui est guidé en mouvement le long des côtés faciaux étroits (8) de parois de guidage d'écoulement (9) entourant le corps de fermeture (7) de préférence à la manière de rayons.

6. Sortie d'eau selon la revendication 5, **caractérisée en ce que** le corps de fermeture (7) est réalisé en forme de sphère, de segment de sphère ou de champignon et présente une région partielle s'amenuisant dans la direction d'écoulement.

7. Sortie d'eau selon la revendication 5 ou 6, **caractérisée en ce que** le corps de fermeture (7) est réalisé au moins localement en forme de segment de sphère, **en ce que** le corps de fermeture ferme avec la face de base (12) de sa forme de segment de sphère, dans la position de fermeture de la soupape de dérivation (5), l'ouverture de soupape (6) de celle-ci, et **en ce que** le corps de fermeture (7) arrive avec sa région partielle en forme de sphère jusque dans les jets individuels produits par les trous de passage (3) de la structure perforée (2).

8. Sortie d'eau selon l'une quelconque des revendications 5 à 7, **caractérisée en ce que** le corps de fermeture (7) présente un tourillon de guidage (11) disposé de préférence en aval qui est guidé de façon coulissante dans une douille de guidage (13).

9. Sortie d'eau selon l'une quelconque des revendications 1 à 8, **caractérisée en ce que** les trous de passage (3) sont entourés par des parois de guidage d'écoulement (14).

10. Sortie d'eau selon l'une quelconque des revendications 1 à 9, **caractérisée en ce que** les trous de passage (3) présentent une longueur de passage plus petite ou tout au plus de même grandeur par rapport à leur section transversale de passage libre.

11. Sortie d'eau selon l'une quelconque des revendications 2 à 10, **caractérisée en ce que** la cartouche d'insertion comporte un boîtier de cartouche et **en ce que** la région faciale périphérique aval du boîtier de cartouche est formée sensiblement en forme de couronne par des renflements et des enfoncements (15, 16).

12. Sortie d'eau selon l'une quelconque des revendications 8 à 11, **caractérisée en ce que** l'extrémité de tourillon aval du tourillon de guidage (11) est disposée, dans la position de fermeture de la soupape de dérivation (5), à distance au-dessus de l'ouverture de douille aval dans la douille de guidage (13).

13. Sortie d'eau selon l'une quelconque des revendications 5 à 12, **caractérisée en ce que** la face frontale d'au moins une paroi de guidage d'écoulement (9), axialement espacée de la structure perforée (2), est réalisée sous la forme d'une face d'impact au moins localement plane pour l'eau qui arrive.
